# FASCICULE DE BREVET EUROPEEN

(11) **EP 3 336 428 B1**
(45) Date de publication et mention de la délivrance du brevet: **17.02.2021**
(21) Numéro de dépôt: 16306694.7
(22) Date de dépôt: 15.12.2016
(51) Int. Cl.: F23D 14/24, F23D 99/00, F23C 7/00, F23L 1/00, F23L 9/00, F23N 3/00

(54) **BRULEUR PROCÉDÉ BAS NOX**
BRENNER MIT NIEDRIGEN NOX-EMISSIONEN
LOW NOX BURNER

(43) Date de publication de la demande: 20.06.2018
(73) Titulaire: Fives Pillard, 13008 Marseille (FR); Fives North American Combustion, Inc., Cleveland, OH 44105 (US); Fives ITAS S.p.A., 20900 Monza (IT)
(72) Inventeur: CLAUS, Douglas Allen, Copley, OH 44321 (US); HAUSEN, David Steven, Macedonia, OH 44056 (US); LAROCHE, Pascal, 83640 Saint-Zacharie (FR); PODEUR, Eric, 13015 Marseille (FR); RICCI, Louis, 13830 Roquefort-la-Bédoule (FR); SAID, Fouad, 13014 Marseille (FR)
(74) Mandataire: Novagraaf Technologies

(56) Documents cités:
- EP-A1- 0 674 135
- EP-A2- 0 849 526
- US-A- 4 865 542
- US-A1- 2006 231 645
- US-A1- 2013 152 593

## Description

La présente invention se rapporte à un brûleur équipant les fours dans l'industrie du raffinage, de la chimie et de la pétrochimie, ces brûleurs sont aussi appelés « brûleur procédé »et sa mise en œuvre.

Chacune de ces industries possèdent ses spécificités, cependant ces brûleurs ont généralement les caractéristiques communes suivantes :
- Une puissance limitée de 0,3 à 4,5 MWth,
- Une perte de charge totale de 0 à 200 mmCE,
- Un excès d'air de 10 à 15%,
- Une construction compacte avec présence d'un ouvreau réfractai re.

Ces brûleurs sont classifiés suivant différents critères :
- La force motrice de l'air de combustion (tirage naturel, tirage forcé...),
- L'implantation sur le four (en sole, en façade, en plafond...),
- Le choix du combustible (gaz, fioul, mixte...),
- Le niveau d'émissions des oxydes d'azote ou NOx (conventionnel, bas-NOx, Ultra bas-NOx...),
- La technologie utilisée pour réduire les NOx (étagement gaz, étagement air, recirculation interne des fumées...),
- La forme de flamme (ronde, plate...).

Le document US 4865542 décrit un brûleur ayant les caractéristiques du préambule de la revendication 1. La présente invention concerne plus particulièrement un brûleur bas-NOx à tirage forcé fonctionnant au gaz, pouvant se monter en sole, en façade ou en plafond sur les fours industriels.

Il existe plusieurs formes pour les fours de procédés, cependant les tubes qui constituent la chambre de combustion sont traversés par un fluide qui reçoit de la chaleur, par transferts radiatifs et convectifs, apportée par les gaz de combustion des brûleurs.

La maîtrise des flux radiatifs et convectifs est capitale pour assurer le réchauffage du produit et les réactions chimiques du procédé à l'intérieur des tubes le cas échéant, tout en garantissant leur intégrité mécanique.

L'évolution de la réglementation des NOx dans l'industrie oblige les fabricants de brûleurs à développer des solutions bas-NOx tout en respectant les contraintes de production.

Les brûleurs bas-NOx capables de répondre à cette problématique sont généralement caractérisés par :
- un diamètre d'implantation important (taille du brûleur),
- une flamme de diamètre et de longueur importante,
- une perte de charge importante pour maîtriser les dimensions de flamme.

Ce qui a pour inconvénient :
- une difficulté d'implanter les brûleurs sur les fours,
- une difficulté de maîtriser le profil de température dans le four,
- un risque de dégradation mécanique de tubes.

L'objet de l'invention est de proposer un « brûleur procédé » compact et qui permet de combiner les technologies d'étagement de l'air et de recirculation interne et de garantir :
- un faible niveau d'émissions de NOx,
- l'absence d'émission de CO,
- un excès d'air de 10%,
- un faible diamètre de flamme,
- une longueur de flamme maîtrisée,
- une perte de charge maîtrisée.

Le brûleur selon l'invention, comprenant un corps de distribution avec un circuit d'injection d'air primaire et un circuit d'injection d'air secondaire constitué de buses, lesdits circuits d'injection sont disposés autour d'un circuit central primaire destiné à créer une flamme axiale, une tête de combustion composé d'un organe de mise en rotation de l'air et un organe de stabilisation de la flamme disposés à l'intérieur du circuit d'injection primaire, et une canne d'injection de gaz dirigée selon un axe du bruleur et disposée à l'intérieur du circuit central primaire. Les circuits d'injection d'air primaire et secondaire sont dirigés vers l'axe du brûleur. L'inclinaison des circuits d'injection d'air permet un meilleur contrôle de la flamme, à la fois en combustion et en dimension.

Avantageusement, le circuit d'injection d'air secondaire présente deux parois faisant respectivement un angle β₁ et β₂ compris entre 10° et 60° avec l'axe du brûleur. Les deux angles peuvent être identiques ou différents, dans ce cas on préférera que les parois convergent. Cette inclinaison est réalisée sur la partie aval du circuit, c'est-à-dire la partie la plus proche de la flamme, le reste du circuit pouvant être parallèle à l'axe du brûleur.

Avantageusement, le circuit d'injection d'air primaire présente une paroi faisant un angle α₁ compris entre 10° et 60° avec l'axe du brûleur. La paroi est inclinée en partie aval du brûleur, on a ainsi une forme conique convergeant vers la flamme et qui permet l'accélération de l'air primaire à la sortie du brûleur.

Avantageusement, le circuit d'air primaire est distant de r₁ de l'axe du bruleur, le circuit d'air secondaire de r₂ et que le rapport r₁/r₂ est compris entre 0,1 et 0,5.

Avantageusement, le nombre de buses d'air secondaire est supérieur ou égal à 2. L'effet de convergence des flux d'air est ainsi meilleur.

Avantageusement, le corps de distribution présente une excroissance du côté de la flamme et faisant un angle α₂ compris entre α₁/2 et 60° avec l'axe du brûleur. Cette excroissance qui dépasse dans le foyer permet d'amorcer un phénomène de recirculation interne des fumées ayant pour effet d'appauvrir en O₂ la zone secondaire et de réduire la température de flamme. L'angle α₂ de l'excroissance forme un cône de dépassement qui permet d'augmenter la quantité de fumées recyclées.

Avantageusement, l'excroissance a une longueur d₂ supérieure ou égal à r₁ x 0,1. Cette excroissance permet de maintenir un faible niveau général de NOx. Selon l'invention, la tête de combustion comprend un organe de mise en rotation de l'air et un organe de stabilisation de la flamme et elle est placée à une distance d₁ non nulle de l'extrémité du brûleur du côté de la flamme. Ce positionnement de la tête de combustion permet une combustion en sous-stœchiométrie du combustible gaz qui favorise la formation de radicaux d'hydrocarbures et minimise la concentration d'azote et d'oxygène tout en réduisant ainsi la température de flamme locale. Cette configuration de la tête de combustion et de la buse gaz permet d'assurer un accrochage nécessaire et suffisant de la flamme pour garantir la stabilité générale du brûleur, tout en maîtrisant la formation de NOx. Cette zone primaire est une zone à faible production de NOx.

Avantageusement, la paroi du circuit d'injection d'air primaire est inclinée à partir d'une distance d₃ de l'extrémité du brûleur du côté de la flamme telle que d₃ est inférieure ou égale à d₁. Ceci permet la convergence des flux d'air primaire.

L'invention concerne également la mise en œuvre d'un brûleur avec au moins une des caractéristiques précédentes, cette mise en œuvre est caractérisée en ce que le brûleur a un débit d'air primaire Qp ≤ 50% d'un débit total d'air.

Avantageusement, le brûleur comprend une zone primaire à l'intérieur du corps de distribution dans laquelle la combustion est sous stœchiométrique du combustible. Ceci favorise la formation de radicaux d'hydrocarbures en minimisant la concentration d'azote et d'oxygène et réduit ainsi la température de flamme locale.

Avantageusement, la combustion est réalisée dans la zone primaire avec un rapport air carburant λ ≤ 0,5.

D'autres avantages pourront encore apparaître à l'homme du métier à la lecture des exemples ci-dessous, illustrés par les figures annexées, donnés à titre d'exemple :
- La figure 1 est une vue en coupe d'un bruleur selon l'invention,
- La figure 2 est un détail en coupe du bruleur de la figure 1,
- La figure 3 est une vue en perspective d'un exemple d'un corps de distribution d'air,
- La figure 4 est une vue d'un exemple de corps de distribution, comportant quatre buses,
- La figure 5 est une vue d'une tête de combustion,
- La figure 6 est une vue d'une canne d'injection de gaz.
- La figure 7 est une vue d'un exemple de buse gaz.

Pour la présente description, l'axe X du bruleur et l'axe de la flamme sont confondus. Le sens d'écoulement de l'air se fait dans le sens de la flèche f de la figure 3, l'entrée est ainsi considérée comme placée du côté opposé à la sortie où va se former la flamme du brûleur.

Le brûleur 1 comprend un corps de distribution d'air 2, une tête de combustion 3 et une canne d'injection du gaz 4. La tête de combustion 3 est disposée sur la canne d'injection de gaz 4, l'ensemble étant placé à l'intérieur du corps de distribution d'air 2 (cf. figure 1).

Le corps de distribution d'air 2 illustré figure 3, est traversé par un conduit principal constituant un circuit central primaire 20 et plusieurs conduits secondaires 21 (ici 4) constituant le circuit d'injection d'air secondaire. Le conduit primaire 20 est cylindrique, avec une paroi évasée 200 du côté de l'entrée et une paroi de forme conique 201 convergente en sortie ce qui réduit la section du conduit primaire 20. Chaque conduit secondaire 21 a une paroi évasée 210 en entrée et des parois inclinées 211 en sortie. Les parois 211 peuvent être parallèles ou convergentes.

Le corps de distribution d'air 2 présente une excroissance 22 côté sortie qui va dépasser à l'intérieur du four 5. Cette excroissance 22, aussi appelée convergent, est un volume compris entre deux cônes et sa face intérieur 220 est dans le prolongement de la paroi de forme conique 201, d'angle α₁; sa face extérieure 221 est conique convergente d'angle α₂, son extrémité 222 est placé à l'intérieur du four 5.

La tête de combustion 3, illustrée figure 5, est composée d'un organe de mise en rotation de l'air 30 et d'un organe de stabilisation 31 de la flamme 6.

L'organe de mise en rotation de l'air 30, aussi appelé « rosace », est disposé à l'intérieur du circuit central primaire 20, à une distance d₁ définie, de l'extrémité 222 du convergent (voir Figure 1). La rosace 30 a un diamètre extérieur φ₁ propre, défini en rapport avec le diamètre du circuit primaire 20 avant la paroi de forme conique 201, de manière à assurer une répartition d'air axial/radial définie. La rosace 30 est composée d'un nombre Np₁ de pales 300, ces pales 300 constituant l'organe de mise en rotation d'air 30 et disposés suivant un angle Y₁ par rapport à l'axe X du bruleur.

L'organe de stabilisation 31 de la flamme 6 est composé d'un disque annulaire 310 de diamètre extérieur φ₂ et d'un nombre Np₂ d'éléments d'accrochage 311 disposés autour du disque suivant une position définie dans la rosace 30. Ces éléments d'accrochage sont disposés à la périphérie du disque annulaire 310 et se présente sous la forme de surfaces planes coplanaires avec le disque 310. Le disque annulaire 310 comprend un orifice 32 permettant la détection de la flamme 6 depuis l'extérieur.

Il existe une relation géométrique entre le diamètre extérieur φ₁ de la rosace 30 et le diamètre extérieur φ₂ du disque 310 telle que φ₁ / φ₂ ≤ 1 et une relation entre nombre Np₁ de pales 300 de la rosace et le nombre Np₂ d'éléments d'accrochage 311 de la rondelle 30 telle que Np₁ / Np₂ = N où N est un nombre entier.

La canne d'injection 4 de combustion gaz (Figure 6) comprend à son extrémité une buse 40 composée d'un perçage principal 41 et d'un perçage secondaire 42.

Le perçage principal 41 permet de faire passer le débit gaz principal 50% < Q_{GP} < 100% du débit gaz total du brûleur.

Comme on peut le voir sur l'exemple de la figure 7, le gaz principal est éjecté par l'intermédiaire d'un nombre N_{GP} de trous principaux 410 et suivant un angle θ₁ défini par rapport à l'axe X du brûleur.

Le perçage secondaire 42 permet de faire passer le débit gaz secondaire 50% ≥ Q_{GS} ≥ 2% du débit gaz total du brûleur. Le gaz secondaire est éjecté par l'intermédiaire d'un nombre N_{GS} de trous secondaires 420et suivant un angle θ₂ défini par rapport à l'axe X du brûleur.

Le nombre de trous gaz secondaire N_{GS} et le nombre d'éléments d'accrochage 311 de la rondelle de balayage Np₂ sont tels que N_{GS} / Np₂ = N où N est un nombre entier, ainsi une partie du gaz secondaire est dirigée vers les éléments d'accrochage 311.

Le brûleur 1 comprend ainsi un circuit d'air primaire Ap disposé dans le circuit primaire 20 autour de la canne d'injection 4 et un circuit d'air secondaire As circulant dans les conduits secondaires 21.

Nous allons maintenant décrire le fonctionnement du brûleur 1 en référence à la figure 1.

On identifie trois zones :
- une zone primaire P placée à l'intérieur du brûleur 1 entre la paroi de forme conique 201 et l'extrémité de la canne d'injection 4,
- une zone secondaire S situé dans le four 5 et,
- une zone tertiaire T située dans le four 5 à la sortie immédiate du brûleur 1.

La zone primaire P correspond à la combustion en sous-stœchiométrie (λ≤0,50) du combustible gaz à l'intérieur du circuit primaire minimisant la concentration d'azote et d'oxygène et favorisant la formation de radicaux d'hydrocarbures. Cette combustion en sous-stœchiométrie permet ainsi de réduire la formation de NOx.

La forme de la tête de combustion 3 et la forme de la buse 40 ainsi que leur position, permet d'assurer un accrochage nécessaire et suffisant de la flamme 6 pour garantir la stabilité générale du brûleur 1, tout en maîtrisant la formation de NOx. Cette zone primaire P est une zone à faible production de NOx.

La zone secondaire S correspond à l'introduction progressive d'air de combustion afin de maîtriser la formation de NOx et d'imbrûlés. L'injection progressive angulaire d'air secondaire de combustion permet de maîtriser les dimensions de la flamme.

La zone tertiaire T correspond à la zone de recirculation interne de fumées
Dans la zone tertiaire T, l'excroissance 22 dépassant du brûleur 1 dans le foyer du four 5 permet d'amplifier un phénomène de recirculation interne des fumées 50 ayant pour effet d'appauvrir en O₂ la zone secondaire S et de réduire la température de flamme 6. L'angle extérieur α₂ du cône de l'excroissance 22 défini par rapport à l'axe X du brûleur (Figure 2) et compris entre α₁/2 et 60° permet d'augmenter la quantité de fumées recyclées. Cette zone tertiaire permet de maintenir un faible niveau général de NOx.

Le dépassement du convergent dans le foyer d₂ et le diamètre du convergent primaire sont tels que d₂ ≥ r₁ x 0,1.

## Revendications

1. Brûleur (1) comprenant un corps de distribution (2) avec un circuit d'injection d'air primaire et un circuit d'injection d'air secondaire constitué de buses, lesdits circuits d'injection sont disposés autour d'un circuit central primaire (20) destiné à créer une flamme axiale, une tête de combustion (3) disposés à l'intérieur du circuit central d'injection primaire (20), et une canne d'injection de gaz (4) dirigée selon un axe (X) du bruleur et disposée à l'intérieur du circuit central primaire (20), les circuits d'injection d'air primaire et secondaire étant dirigés vers l'axe (X) du brûleur , **caractérisé en ce que** la tête de combustion (3) est composée d'un organe de mise en rotation de l'air (30) et un organe de stabilisation de la flamme (31) et qu'elle est placée à une distance d₁ non nulle de l'extrémité du brûleur (1) du côté de la flamme (6).

2. Brûleur (1) selon la revendication 1, **caractérisé en ce que** le circuit d'injection d'air secondaire présente deux parois (211) faisant respectivement un angle β₁ et β₂ compris entre 10° et 60° avec l'axe (X) du brûleur.

3. Brûleur (1) selon une des revendications précédentes, **caractérisé en ce que** le circuit d'injection d'air primaire présente une paroi (201) faisant un angle α₁ compris entre 10° et 60° avec l'axe (X) du brûleur.

4. Brûleur (1) selon une des revendications précédentes, **caractérisé en ce que** le circuit d'air primaire est distant de r₁ de l'axe (X) du bruleur, le circuit d'air secondaire de r₂ et que le rapport r₁/r₂ est compris entre 0,1 et 0,5.

5. Brûleur (1) selon une des revendications précédentes, **caractérisé en ce que** le nombre de buses d'air secondaire est supérieur ou égal à 2.

6. Brûleur (1) selon une des revendications 3 à 5, **caractérisé en ce que** le corps de distribution (2) présente une excroissance (22) du côté de la flamme (6) et faisant un angle α₂ compris entre α₁/2 et 60° avec l'axe (X) du brûleur.

7. Brûleur (1) selon la revendication précédente, **caractérisé en ce que** l'excroissance (22) a une longueur d₂ supérieure à r₁ x 0,1.

8. Brûleur (1) selon une des revendications 1 et 3, **caractérisé en ce que** la paroi (201) du circuit d'injection d'air primaire est inclinée à partir d'une distance d₃ de l'extrémité du brûleur du côté de la flamme telle que d₃ est inférieure ou égale à d₁.

9. Mise en œuvre d'un brûleur (1) selon une des revendications précédentes, **caractérisée en ce qu'**il a un débit d'air primaire Qp ≤50% d'un débit total d'air.

10. Mise en œuvre du brûleur (1) selon la revendication 9, **caractérisée en ce qu'**il comprend une zone primaire (P) à l'intérieur du corps de distribution dans laquelle la combustion est sous stœchiométrique du combustible.

11. Mise en œuvre du brûleur (1) selon la revendication précédente, **caractérisée en ce que** la combustion dans la zone primaire (P) est réalisée avec un rapport air carburant λ ≤0,5.

## Patentansprüche

1. Brenner (1), umfassend einen Verteilerkörper (2) mit einem Primärluft-Einleitkreis und einem Sekundärluft-Einleitkreis, der aus Düsen besteht, wobei die Einleitkreise um einen primären Zentralkreis (20) angeordnet sind, der zum Erzeugen einer axialen Flamme bestimmt ist, einen Verbrennungskopf (3), angeordnet im Inneren des primären zentralen Einleitkreises (20), und ein Gaseinleitrohr (4), das in einer Achse (X) des Brenners ausgerichtet und im Inneren des primären Zentralkreises (20) angeordnet ist, wobei die Primär- und Sekundärluft-Einleitkreise zur Achse (X) des Brenners ausgerichtet sind, **dadurch gekennzeichnet, dass** der Verbrennungskopf (3) aus einem Organ zum Inrotationversetzen der Luft (30) und einem Stabilisationsorgan der Flamme (31) zusammengesetzt ist und dass er in einem Abstand d₁ von nicht null vom Ende des Brenners (1) an der Seite der Flamme (6) platziert ist.

2. Brenner (1) nach Anspruch 1, **dadurch gekennzeichnet, dass** der Sekundärluft-Einleitkreis zwei Wände (211) aufweist, die jeweils einen Winkel β₁ und β₂ zwischen 10° und 60° mit der Achse (X) des Brenners bilden.

3. Brenner (1) nach einem der vorangehenden Ansprüche, **dadurch gekennzeichnet, dass** der Primärluft-Einleitkreis eine Wand (201) aufweist, die einen Winkel α₁ zwischen 10° und 60° mit der Achse (X) des Brenners bildet.

4. Brenner (1) nach einem der vorangehenden Ansprüche, **dadurch gekennzeichnet, dass** der Primärluftkreis um r₁ von der Achse (X) des Brenners beabstandet ist, der Sekundärluftkreis um r₂ und dass das Verhältnis r₁/r₂ zwischen 0,1 und 0,5 liegt.

5. Brenner (1) nach einem der vorangehenden Ansprüche, **dadurch gekennzeichnet, dass** die Anzahl von Sekundärluftdüsen größer oder gleich 2 ist.

6. Brenner (1) nach einem der Ansprüche 3 bis 5, **dadurch gekennzeichnet, dass** der Verteilerkörper (2) einen Vorsprung (22) an der Seite der Flamme (6) aufweist und einen Winkel α₂ zwischen α₁/2 und 60° mit der Achse (X) des Brenners bildet.

7. Brenner (1) nach vorangehendem Anspruch, **dadurch gekennzeichnet, dass** der Vorsprung (22) eine Länge d₂ größer als r₁ x 0, 1 hat.

8. Brenner (1) nach einem der Ansprüche 1 und 3, **dadurch gekennzeichnet, dass** die Wand (201) des Primärluft-Einleitkreises ab einem Abstand d₃ vom Ende des Brenners an der Seite der Flamme derart geneigt ist, dass d₃ kleiner oder gleich d₁ ist.

9. Anwendung eines Brenners (1) nach einem der vorangehenden Ansprüche, **dadurch gekennzeichnet, dass** er einen Primärluftdurchsatz Qp ≤ 50 % eines Gesamtluftdurchsatzes hat.

10. Anwendung des Brenners (1) nach Anspruch 9, **dadurch gekennzeichnet, dass** er eine primäre Zone (P) im Inneren des Verteilerkörpers umfasst, in welcher die Verbrennung des Brennmaterials unterstöchiometrisch erfolgt.

11. Anwendung des Brenners (1) nach vorangehendem Anspruch, **dadurch gekennzeichnet, dass** die Verbrennung in der primären Zone (P) bei einem Verhältnis Luft Brennstoff λ ≤ 0,5 erfolgt.

## Claims

1. Burner (1) comprising a distribution body (2) with a primary air injection circuit and a secondary air injection circuit consisting of nozzles, said injection circuits being arranged around a central primary circuit (20) intended to create an axial flame, a combustion head (3) arranged inside the central primary injection circuit (20), and a gas injection pipe (4) directed along an axis (X) of the burner and arranged inside the central primary circuit (20), the primary and secondary air injection circuits being directed towards the axis (X) of the burner, **characterised in that** the combustion head (3) consists of an air rotating member (30) and a flame stabilizing member (31) and is placed at a non-zero distance d1 from the end of the burner (1) on the flame side (6).

2. Burner (1) according to claim 1, **characterised in that** the secondary air injection circuit has two walls (211) respectively forming an angle β₁ and β₂ of between 10° and 60° with the axis (X) of the burner.

3. Burner (1) according to one of the preceding claims, **characterised in that** the primary air injection circuit has a wall (201) making an angle α₁ of between 10° and 60° with the axis (X) of the burner.

4. Burner (1) according to one of the preceding claims, **characterised in that** the primary air circuit is distant from r₁ from the axis (X) of the burner, the secondary air circuit from r₂ and that the ratio r₁/r₂ is between 0.1 and 0.5.

5. Burner (1) according to one of the preceding claims, **characterised in that** the number of secondary air nozzles is greater than or equal to 2.

6. Burner (1) according to one of the preceding claims, **characterized in that** the distributor body (2) has a protrusion (22) on the side of the flame (6) and making an angle α₂ of between α₁ / 2 and 60° with respect to the axis (X) of the burner.

7. Burner (1) according to the preceding claim, **characterised in that** the protrusion (22) has a length d₂ greater than r₁ x 0.1.

8. Burner (1) according to one of claims 1 and 3, **characterised in that** the wall (201) of the primary air injection circuit is inclined from a distance d₃ from the flame end of the burner such that d₃ is less than or equal to d₁.

9. Operation of a burner (1) according to one of the preceding claims, **characterised in that** it has a primary air flow rate Qp ≤ 50% of a total air flow rate.

10. Operation of the burner (1) according to claim 9, **characterized in that** it comprises a primary zone (P) inside the distribution body in which the combustion is under stoichiometric of the fuel.

11. Operation of the burner (1) according to the preceding claim, **characterised in that** the combustion in the primary zone (P) is carried out with an air-fuel ratio λ ≤ 0.5.
